# EUROPÄISCHE PATENTSCHRIFT

(11) **EP 3 271 112 B1**
(45) Veröffentlichungstag und Bekanntmachung des Hinweises auf die Patenterteilung: **21.08.2019**
(21) Anmeldenummer: 16701415.8
(22) Anmeldetag: 22.01.2016
(51) Int. Cl.: B25B 1/10, B25B 1/24

(54) **SCHRAUBSTOCK**
VISE
ÉTAU

(30) Priorität: 20.03.2015 DE 102015003662
(43) Veröffentlichungstag der Anmeldung: 24.01.2018
(73) Patentinhaber: Ludwig Ehrhardt GmbH, 35321 Laubach (DE)
(72) Erfinder: HIPPENSTIEL, Reiner, 57080 Siegen (DE)
(74) Vertreter: v. Bezold & Partner Patentanwälte - PartG mbB
(86) Internationale Anmeldenummer: PCT/EP2016/000116
(87) Internationale Veröffentlichungsnummer: WO 2016/150536

(56) Entgegenhaltungen:
- US-A- 2 487 742
- US-A- 5 163 662

## Beschreibung

Die Erfindung betrifft einen Schraubstock zum Spannen von Werkstücken.

Aus dem Stand der Technik sind verschiedene Bauformen von Schraubstöcken bekannt, die dazu dienen, Werkstücke einzuspannen, beispielsweise für eine Bearbeitung der Werkstücke im eingespannten Zustand.

Die Figuren 3A und 3B zeigen verschiedene Ansichten eines herkömmlichen Schraubstocks 1, der als Festbackenspanner ausgebildet ist. Der Schraubstock 1 weist zwei Spannbackenaufnahmen 2, 3 auf, an deren Oberseite jeweils eine Spannbacke festgeschraubt werden kann, was an sich aus dem Stand der Technik bekannt ist. Die Spannbackenaufnahme 2 ist hierbei mittels einer Nut-Feder-Verbindung 4 ortsfest an einem Unterteil 5 befestigt, d.h. die Spannbackenaufnahme 2 bewegt sich bei einem Spannvorgang nicht. Die andere Spannbackenaufnahme 3 wird dagegen bei einem Spannvorgang in Richtung des Doppelpfeils verschoben. Hierzu ist die Spannbackenaufnahme 3 auf einem verschiebbaren Schlitten 6 montiert, der in Richtung des Doppelpfeils verschiebbar in dem Unterteil 5 geführt ist. Zur verschiebbaren Führung des Schlittens 6 weist der Schraubstock eine Schlittenführung auf, die im Wesentlichen aus seitlich an dem Schlitten 6 angeformten Federn 7, 8 besteht, wobei die Federn 7, 8 in entsprechende Längsnuten in den nach oben ragenden Schenkeln des im Wesentlichen U-förmigen Unterteils 5 angeordnet sind. Die Verschiebung der Spannbackenaufnahme 3 wird hierbei durch Drehung einer Spindel 9 bewirkt, was an sich aus dem Stand der Technik bekannt ist.

Die Figuren 4A und 4B zeigen ein anderes Ausführungsbeispiel eines herkömmlichen Schraubstocks 1, wobei dieses Ausführungsbeispiel teilweise mit dem vorstehend beschriebenen und in den Figuren 3A und 3B dargestellten Ausführungsbeispiel übereinstimmt, so dass zur Vermeidung von Wiederholungen auf die vorstehende Beschreibung verwiesen wird, wobei für entsprechende Einzelheiten dieselben Bezugszeichen verwendet werden.

Eine Besonderheit besteht hierbei darin, dass die feststehende Spannbackenaufnahme 2 durch eine Verschraubung an dem Unterteil 5 befestigt ist.

Eine weitere Besonderheit besteht darin, dass der Schlitten 6 ohne die seitlichen Federn 7, 8 in dem Unterteil 5 verschiebbar geführt ist.

Die Figuren 5A und 5B zeigen ein weiteres Ausführungsbeispiel eines herkömmlichen Schraubstocks 1, das teilweise mit den vorstehend beschriebenen herkömmlichen Ausführungsbeispielen übereinstimmt, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass die Spindel 9 durch einen Bolzen 10 axial fixiert ist, wobei der Bolzen 10 von unten in eine senkrechte Bohrung in dem Unterteil 5 eingepasst ist und nach oben in eine Ringnut 11 in der Spindel 9 hineinragt, wodurch die Spindel 9 in axialer Richtung fixiert wird.

Eine weitere Besonderheit dieses Ausführungsbeispiels besteht darin, dass die Federn 7, 8 an dem Schlitten 6 an die Unterseite des Schlittens 6 angrenzend angeordnet sind und nicht - wie bei den Figuren 3A und 3B - in vertikaler Richtung in der Mitte des Schlittens 6.

Die Figuren 6A und 6B zeigen ein weiteres Ausführungsbeispiel eines herkömmlichen Schraubstocks 1, der ebenfalls teilweise mit den vorstehend beschriebenen Ausführungsbeispielen übereinstimmt, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass die Schlittenführung für die linear verschiebbare Führung des Schlittens 6 Führungsleisten 12, 13 aufweist, die mit Befestigungsschrauben 14, 15 von oben auf die nach oben ragenden Schenkel des U-förmigen Unterteils 5 aufgeschraubt sind, wobei die Führungsleisten 12, 13 den Schlitten 6 in dem Unterteil 5 halten.

Die vorstehend beschriebenen bekannten Schraubstöcke 1 weisen jedoch verschiedene Nachteile auf. Von besonderer Bedeutung ist jedoch die Tatsache, dass die Schlittenführung des Schlittens 6 stets ein unvermeidbares Höhenspiel aufweist. Dies bedeutet, dass der Schlitten 6 und damit auch die Spannbackenaufnahmen 2, 3 und die darauf montierten Spannbacken ein vertikales Spiel haben. Dieses vertikale Spiel der Spannbacken kann wiederum zu einem schiefen Einspannen des Werkstücks führen.

Zum technischen Hintergrund der Erfindung ist auch hinzuweisen auf US 2 487 742 A.

Schließlich offenbart US 5 163 662 A einen Schraubstock gemäß dem Oberbegriff des Anspruchs 1. Dieser bekannte Hauptanspruch ist jedoch ebenfalls noch problematisch.

Der Erfindung liegt deshalb die Aufgabe zugrunde, das unerwünschte vertikale Spiel der Spannbacken bei einem solchen Schraubstock zu minimieren.

Diese Aufgabe wird durch einen erfindungsgemäßen Schraubstock gemäß dem Hauptanspruch gelöst.

Der erfindungsgemäße Schraubstock weist zunächst in Übereinstimmung mit dem Stand der Technik zwei Spannbackenaufnahmen auf, an denen jeweils eine Spannbacke montiert werden kann, was an sich aus dem Stand der Technik bekannt ist. Beispielsweise können die Spannbacken auf den Spannbackenaufnahmen festgeschraubt werden. Die Erfindung ist jedoch hinsichtlich der Befestigungsart der Spannbacken an den Spannbackenaufnahmen nicht auf eine Verschraubung beschränkt.

Weiterhin umfasst der erfindungsgemäße Schraubstock in Übereinstimmung mit dem Stand der Technik ein feststehendes Unterteil.

Darüber hinaus umfasst der erfindungsgemäße Schraubstock in Übereinstimmung mit dem Stand der Technik eine Schlittenführung auf, um zumindest einer Spannbackenaufnahmen verschiebbar zu führen.

Hierbei ist zu erwähnen, dass der erfindungsgemäße Schraubstock wahlweise als Zentrumsspanner oder als Festbackenspanner ausgebildet sein kann. Bei einem Festbackenspanner ist eine der beiden Spannbackenaufnahmen ortsfest angeordnet, während die andere Spannbackenaufnahme verschiebbar ist, um ein Werkstück zu spannen. Bei einem Zentrumsspanner sind dagegen beide Spannbackenaufnahmen linear verschiebbar und werden gegenläufig bewegt.

Die Schlittenführung weist bei dem erfindungsgemäßen Schraubstock in Übereinstimmung mit dem Stand der Technik mindestens zwei Führungsleisten auf, die an dem Unterteil befestigt sind.

Im Gegensatz zu dem bekannten Ausführungsbeispiel gemäß den Figuren 6A und 6B sind die Führungsleisten bei dem erfindungsgemäßen Schraubstock jedoch nicht an der Oberseite des Unterteils befestigt, sondern werden seitlich an dem Unterteil des Schraubstocks befestigt. Dies ist vorteilhaft, weil dadurch das vertikale Höhenspiel der Spannbackenaufnahmen nahezu auf Null reduziert werden kann, wie nachfolgend noch detailliert beschrieben wird.

Dabei sind die Führungsleisten jeweils durch mindestens eine Befestigungsschraube seitlich an dem Unterteil festgeschraubt, wobei die Befestigungsschrauben der Führungsleisten jeweils waagerecht ausgerichtet sein können. Der erfindungsgemäße Schraubstock unterscheidet sich also vom Stand der Technik auch durch die Ausrichtung der Befestigungsschrauben zur Befestigung der Führungsleisten. Hierbei ist zu erwähnen, dass die Führungsleisten im vormontierten Zustand mit ihrer Unterseite nicht auf dem Unterteil aufliegen. Der vormontierte Zustand ist hierbei der Zustand, in dem die Befestigung der Führungsleisten noch nicht angezogen ist. Vielmehr verbleibt dann zwischen der Unterseite der Führungsleisten und der Oberseite des Unterteils ein Spalt (z.B. ¹/₁₀ mm - ²/₁₀ mm), was im vormontierten Zustand eine Vertikalpositionierung der Führungsleisten relativ zu dem Unterteil ermöglicht, um das Höhenspiel der Schlittenführung zu reduzieren, insbesondere auf Null. Im Rahmen der Vormontage werden die Führungsleisten also zunächst lose aufgesetzt. Anschließend werden die Führungsleisten dann so weit nach unten gedrückt, bis das Vertikalspiel des Schlittens nahezu auf Null reduziert ist. Anschließend werden die Führungsleisten dann an dem Unterteil durch Anziehen der Befestigungsschrauben befestigt. Dies ermöglicht es, das Höhenspiel des Schlittens und damit auch das unerwünschte Höhenspiel der Spannbacken unabhängig von Herstellungstoleranzen nahezu auf Null zu reduzieren.

Die Befestigungsschrauben zur Montage der Führungsleisten an dem Unterteil ermöglichen im vormontierten Zustand ein Vertikalspiel der Führungsleisten relativ zu den Befestigungsschrauben. Dies bedeutet, dass die Führungsleisten vor dem Anziehen der Befestigungsschrauben noch in vertikaler Richtung positioniert werden können, um das unerwünschte Höhenspiel zu reduzieren.

Hierzu weisen die Führungsleisten vorzugsweise waagerecht verlaufende Durchgangsbohrungen auf, um die Befestigungsschrauben hindurchführen zu können. Hierbei ist es vorteilhaft, wenn der Innendurchmesser dieser Durchgangsbohrungen in den Führungsleisten größer ist als der Außendurchmesser der Befestigungsschrauben. Auf diese Weise besteht nämlich die Möglichkeit, dass die Führungsleisten nach dem Einstecken der Befestigungsschrauben und vor dem Anziehen der Befestigungsschrauben noch in vertikaler Richtung positioniert werden können, um das unerwünschte Höhenspiel zu reduzieren.

In dem bevorzugten Ausführungsbeispiel der Erfindung weisen die Führungsleisten jeweils einen waagerechten Schenkel auf, der die Spannbackenaufnahmen oben umgreift, um eine Aufwärtsbewegung der Spannbackenaufnahmen zu verhindern. Darüber hinaus weisen die Führungsleisten vorzugsweise auch einen senkrechten Schenkel auf, der die Spannbackenaufnahmen seitlich außen umgreift, um eine Seitwärtsbewegung der Spannbackenaufnahmen zu verhindern. Die Führungsleisten haben also vorzugsweise einen Querschnitt, der im Wesentlichen L-förmig ist.

Hierbei ist auch zu erwähnen, dass sich die Führungsleisten über die gesamte Länge des Schraubstocks erstrecken können. Es besteht jedoch alternativ auch die Möglichkeit, dass entlang der Länge des Schraubstocks hintereinander mehrere Führungsleisten angeordnet sind.

In dem bevorzugten Ausführungsbeispiel der Erfindung bilden die Führungsleisten zusammen mit dem Unterteil eine Längsnut, in die seitlich angeformte Federn in den Spannbackenaufnahmen eingreifen. Die Schlittenführung weist also bei dem erfindungsgemäßen Schraubstock vorzugsweise eine Nut-Feder-Verbindung auf, die eine Verschiebung des Schlittens mit der beweglichen Spannbackaufnahme relativ zu dem feststehenden Unterteil und den feststehenden Führungsleisten ermöglicht.

Bei einer Ausbildung des erfindungsgemäßen Schraubstocks als Festbackenspanner erfolgt die Verschiebung der verschiebbaren Spannbackenaufnahme vorzugsweise durch eine drehbare Spindel, was an sich aus dem Stand der Technik bekannt ist. Die drehbare Spindel ist hierbei in einer Spindellagerung drehbar gelagert, was an sich ebenfalls aus dem Stand der Technik bekannt ist. Vorzugsweise erfolgt diese Spindellagerung jedoch ausschließlich durch einen Gewindeeingriff der Spindel in den beiden Spannbackenaufnahmen. Der erfindungsgemäße Festbackenspanner weist also zur Lagerung der Spindel vorzugsweise kein separates Drehlager auf. Darüber hinaus weist der erfindungsgemäße Festbackenspanner vorzugsweise auch keine separate Axialfixierung auf, um die Spindel in axialer Richtung zu fixieren.

Die Fixierung der ortsfesten Spannbackenaufnahme an dem Unterteil kann bei dem erfindungsgemäßen Festbackenspanner - wie bei dem bekannten Ausführungsbeispiel gemäß den Figuren 3A und 3B - beispielsweise durch eine Nut-Feder-Verbindung erfolgen, die quer zur Spannrichtung ausgerichtet ist. Es besteht jedoch alternativ auch die Möglichkeit, dass die ortsfeste Spannbackenaufnahme mit dem Unterteil verschraubt ist. Darüber hinaus sind im Rahmen der Erfindung auch andere Befestigungsarten möglich, um die ortsfeste Spannbackenaufnahme an dem Unterteil zu befestigen.

Bei dem erfindungsgemäßen Festbackenspanner sind die Gewindeeingriffe der Spindel in den beiden Spannbackenaufnahmen gegenläufig, so dass eine Drehung der Spindel in der einen Drehrichtung die Spannbackenaufnahmen zusammenzieht, wohingegen eine Drehung der Spindel in der entgegengesetzten Drehrichtung die beiden Spannbackenaufnahmen auseinander zieht. In dem bevorzugten Ausführungsbeispiel der Erfindung weist die Spindel in dem Gewindeeingriff mit der ortsfesten Spannbackenaufnahme ein Rechtsgewinde und in dem Gewindeeingriff mit der verschiebbaren Spannbackenaufnahme ein Linksgewinde auf.

Bei dem erfindungsgemäßen Festbackenspanner wird die ortsfeste Spannbackenaufnahme in seitlicher Richtung zwischen den Führungsleisten vorzugsweise mit einer Presspassung eingespannt, um die ortsfeste Spannbackenaufnahme ortsfest zu fixieren. Die verschiebbare Spannbackenaufnahme wird dagegen in seitlicher Richtung zwischen den Führungsleisten vorzugsweise mit einer Spielpassung eingespannt, um eine Verschiebung der verschiebbaren Spannbackenaufnahme zu ermöglichen.

Alternativ besteht jedoch im Rahmen der Erfindung auch die Möglichkeit, dass der Schraubstock als Zentrumsspanner ausgebildet ist, wobei beide Spannbackenaufnahmen verschiebbar sind. Auch hierbei erfolgt die Verschiebung der Spannbackenaufnahmen vorzugsweise durch eine drehbare Spindel, die in einer Spindellagerung drehbar gelagert ist. Allerdings ist hierbei vorzugsweise eine Axialfixierung vorgesehen, welche die Spindel in dem Schraubstock axial fixiert.

In dem bevorzugten Ausführungsbeispiel der Erfindung greift die Axialfixierung bei dem als Zentrumsspanner ausgebildeten Schraubstock an der Spindel nur einseitig im Bereich einer der beiden verschiebbaren Spannbackenaufnahmen ein und ragt nicht in den Zwischenraum zwischen den beiden Spannbackenaufnahmen hinein. Dies ist vorteilhaft, weil die Axialfixierung ansonsten bei einer Anordnung in dem Zwischenraum zwischen den beiden Spannbackenaufnahmen dazu führen würde, dass der Zwischenraum zerklüftet ist, so dass sich dort Späne anlagern könnten. Aus diesem Grund ist es auch vorteilhaft, wenn die Spindel in dem Zwischenraum zwischen den beiden Spannbackenaufnahmen eine gewindefreie, glatte Mantelfläche aufweist.

Die Axialfixierung der Spindellagerung kann beispielsweise - wie bei dem bekannten Ausführungsbeispiel gemäß den Figuren 5A und 5B - durch einen Bolzen erfolgen, der von unten in das Unterteil des Schraubstocks eingeführt ist und mit seinem freien Ende oben in eine Ringnut in der Spindel eingreift, um die Spindel axial zu fixieren.

Hierbei besteht die Möglichkeit, dass der Bolzen mit seinem freien Ende nicht nur eine Axialfixierung der Spindel bewirkt, sondern auch eine Lagerschale zur drehbaren Lagerung der Spindel bildet.

Andere Vorteile der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1A: eine Querschnittsansicht durch ein erstes Ausführungsbeispiel eines erfindungsgemäßen Schraubstocks quer zur Spannrichtung entlang der Schnittlinie B-B in Figur 1C,
- Figur 1B: eine Perspektivansicht des Schraubstocks aus Figur 1A,
- Figur 1C: einen Längsschnitt des Schraubstocks aus den Figuren 1A und 1B entlang der Schnittlinie A-A in Figur 1D,
- Figur 1D: eine Aufsicht auf den Schraubstock gemäß den Figuren 1A-1C,
- Figur 2A: eine Querschnittsansicht durch ein anderes Ausführungsbeispiel eines erfindungsgemäßen Schraubstocks quer zur Spannrichtung,
- Figur 2B: eine Perspektivansicht des Schraubstocks aus Figur 2A,
- Figur 2C: einen Längsschnitt durch den Schraubstock gemäß den Figuren 2A und 2B entlang der Schnittlinie A-A in Figur 2D,
- Figur 2D: eine Aufsicht auf den Schraubstock gemäß den Figuren 2A-2C,
- Figur 3A: eine Querschnittsansicht durch einen herkömmlichen Schraubstock,
- Figur 3B: eine Perspektivansicht des herkömmlichen Schraubstocks aus Figur 3A,
- Figur 4A: eine Querschnittsansicht durch ein anderes Ausführungsbeispiel eines herkömmlichen Schraubstocks,
- Figur 4B: eine Perspektivansicht des herkömmlichen Schraubstocks gemäß Figur 4A,
- Figur 5A: eine Querschnittsansicht durch ein weiteres herkömmliches Ausführungsbeispiel eines bekannten Schraubstocks,
- Figur 5B: eine Perspektivansicht des Schraubstocks gemäß Figur 5A,
- Figur 6A: eine Querschnittsansicht durch ein weiteres herkömmliches Ausführungsbeispiel eines bekannten Schraubstocks,
- Figur 6B: eine Perspektivansicht des Schraubstocks aus Figur 6A, sowie
- Figuren 7A-7E: verschiedene Ansichten eines weiteren Ausführungsbeispiels eines erfindungsgemäßen Schraubstocks.

Die Figuren 1A-1D zeigen verschiedene Ansichten eines ersten Ausführungsbeispiels eines erfindungsgemäßen Schraubstocks 1, der teilweise mit den eingangs beschriebenen und in den Figuren 3A-6B dargestellten herkömmlichen Schraubstöcken 1 übereinstimmt, so dass zur Vermeidung von Wiederholungen auf die vorstehende Beschreibung der herkömmlichen Schraubstöcke 1 verwiesen wird, wobei für entsprechende Einzelheiten dieselben Bezugszeichen verwendet werden.

Der erfindungsgemäße Schraubstock 1 ist in diesem Ausführungsbeispiel als Zentrumsspanner ausgebildet. Dies bedeutet, dass die beiden Spannbackenaufnahmen 2, 3 in Richtung des Doppelpfeils verschiebbar sind.

Eine Besonderheit dieses Ausführungsbeispiels besteht in der Schlittenführung zur verschiebbaren Führung der beiden Spannbackenaufnahmen 2, 3. Hierzu weist die Schlittenführung die beiden im Wesentlichen L-förmigen Führungsleisten 12, 13 auf, die mittels der Befestigungsschrauben 14, 15 seitlich an dem Unterteil 5 festgeschraubt sind. Hierzu weisen die beiden Führungsleisten 12, 13 jeweils einen senkrechten Schenkel 16, 17 auf, wobei die beiden senkrechten Schenkel 16, 17 jeweils eine Durchgangsbohrung zur Durchführung der beiden Befestigungsschrauben 14, 15 aufweisen. Wichtig ist hierbei, dass der Innendurchmesser der beiden Durchgangsbohrungen in den beiden senkrechten Schenkeln 16, 17 größer ist als der Außendurchmesser der beiden Befestigungsschrauben 14, 15. Dies bietet den Vorteil, dass die Führungsleisten 12, 13 im vormontierten Zustand, d.h. vor dem Anziehen der beiden Befestigungsschrauben 14, 15 noch höhenjustiert werden können, um das unerwünschte Höhenspiel der beiden Spannbackenaufnahmen 2, 3 nahezu auf Null zu reduzieren.

In diesem Zusammenhang ist zu erwähnen, dass die senkrechten Schenkel 16, 17 der beiden Führungsleisten 12, 13 mit ihrer Unterseite 18 nicht direkt auf der Oberseite 19 des seitlich abstehenden Schenkels des Unterteils 5 aufliegen. Vielmehr verbleibt zwischen der Oberseite 19 des Unterteils 5 einerseits und der Unterseite 18 der senkrechten Schenkel 16, 17 andererseits ein Luftspalt, damit die Führungsleisten 12, 13 im vormontierten Zustand noch höhenjustiert werden können.

Bei der Montage werden die Führungsleisten 12, 13 also zunächst lose montiert, wobei die Befestigungsschrauben 14, 15 nur lose angezogen werden. Anschließend werden die Führungsleisten 12, 13 dann so weit nach unten gedrückt bis die Spannbackenaufnahmen 2, 3 kein Höhenspiel mehr aufweisen. In diesem Zustand werden die Befestigungsschrauben 14, 15 dann fest angezogen, so dass die Führungsleisten 12, 13 in einer Höhenlage festgelegt werden, in der nahezu kein Höhenspiel der Spannbackenaufnahmen 2, 3 mehr verbleibt.

Weiterhin ist zu erwähnen, dass die im Wesentlichen L-förmigen Führungsleisten 12, 13 jeweils auch einen waagerechten Schenkel 20, 21 aufweisen, der die seitlich vorstehenden Federn 7, 8 an den Spannbackenaufnahmen 2, 3 oben umgreifen.

Aus dem Längsschnitt in Figur 1C ist weiterhin ersichtlich, dass die Spindel 9 in den beiden Spannbackenaufnahmen 2, 3 jeweils in einem Gewindeeingriff 22 bzw. 23 mit der jeweiligen Spannbackenaufnahme 2, 3 steht, wobei die beiden Gewindeeingriffe 22, 23 gegenläufig sind.

Ferner ist zu erwähnen, dass der Schraubstock 1 eine Axialfixierung aufweist, um die Spindel 9 axial zu fixieren. Diese Axialfixierung besteht im Wesentlichen aus dem Bolzen 10, der von unten in das Unterteil 5 eingeführt ist und mit seinem freien Ende in die Ringnut 11 in der Spindel 9 eingreift und die Spindel 9 dadurch in axialer Richtung fixiert. Der Bolzen 10 ist hierbei in dem Schraubstock 1 einseitig im Bereich der Spannbacke 2 angeordnet und erstreckt sich nicht bis in den Zwischenraum zwischen den beiden Spannbackenaufnahmen. Dies ist vorteilhaft, weil der Zwischenraum zwischen den beiden Spannbackenaufnahmen ansonsten durch die Axialfixierung zerklüftet würde und dann verschmutzungsanfälliger wäre. Aus diesem Grund weist die Spindel 9 in dem Zwischenraum zwischen den beiden Spannbackenaufnahmen 2, 3 auch eine glatte, gewindefreie Mantelfläche auf.

Die Figuren 2A-2D zeigen ein zweites Ausführungsbeispiel eines erfindungsgemäßen Schraubstocks 1, der teilweise mit den vorstehend beschriebenen Schraubstöcken 1 übereinstimmt, so dass zur Vermeidung von Wiederholungen auf die vorstehende Beschreibung verwiesen wird, wobei für entsprechende Einzelheiten dieselben Bezugszeichen verwendet werden.

Der Schraubstock 1 ist in diesem Ausführungsbeispiel als Festbackenspanner ausgebildet. Dies bedeutet, dass die Spannbacke 2 ortsfest an dem Unterteil 5 befestigt wird und sich bei einem Spannvorgang nicht bewegt. Hierzu ist die Spannbacke 2 durch die Nut-Feder-Verbindung 4 mit dem Unterteil 5 verbunden.

Die andere Spannbackenaufnahme 3 kann dagegen durch Drehen der Spindel 9 in Richtung des Doppelpfeils verschoben werden.

Zu diesem Festbackenspanner gemäß den Figuren 2A-2D ist weiterhin zu erwähnen, dass die Führungsleisten 12, 13 die beiden Spannbackenaufnahmen 2, 3 jeweils seitlich außen mit einer bestimmten Toleranz umgreifen. Bei der ortsfesten Spannbackenaufnahme 2 ist diese Toleranz so bemessen, dass die Führungsleisten 12, 13 die ortsfeste Spannbackenaufnahme 2 mit einer Presspassung einspannen, wodurch die ortsfeste Spannbacke 2 fixiert wird. Bei der verschiebbaren Spannbackenaufnahme 3 ist diese Toleranz dagegen so bemessen, dass die Führungsleisten 12, 13 die verschiebbare Spannbackenaufnahme 3 mit einer Spielpassung umgreifen, wodurch die verschiebbare Spannbacke 3 von den Führungsleisten 12, 13 nicht fest eingespannt wird, sondern verschiebbar ist.

Darüber hinaus ist zu den beiden erfindungsgemäßen Schraubstöcken 1 zu bemerken, dass die Befestigungsschrauben 14, 15 im montierten Zustand hinter einer Abdeckung 24 verborgen sind.

Ein weiterer Vorteil der beiden erfindungsgemäßen Schraubstöcke 1 besteht auch darin, dass alle Flächen zum Flachschleifen und für eine Wärmebehandlung zugänglich sind. Im Gegensatz dazu sind beispielsweise die Längsnuten der Schlittenführung in den Figuren 3A und 5A nur schwer für eine nachträgliche Materialbearbeitung zugänglich.

Weiterhin ist zu erwähnen, dass bei den beiden erfindungsgemäßen Schraubstöcken 1 die beiden Spannbackenaufnahmen 2, 3 in vertikaler Richtung nur von den Führungsleisten unten gehalten werden. Im Gegensatz ist die ortsfeste Spannbackaufnahme 2 beim Stand der Technik gemäß den Figuren 3A, 3B und 4A, 4B fest mit dem Unterteil 5 verschraubt, während die verschiebbare Spannbackaufnahme 3 in vertikaler Richtung von der Schlittenführung gehalten wird. Dies hat beim Stand der Technik zur Folge, dass sich die ortsfeste Spannbackenaufnahme 2 bei einem Spannvorgang anders nachgibt als die verschiebbare Spannbackenaufnahme 3, so dass das Werkstück etwas schief eingespannt wird. Bei den erfindungsgemäßen Schraubstöcken 1 werden jedoch beide Spannbackenaufnahme 2, 3 in vertikaler Richtung von den Führungsleisten 12, 13 gehalten und geben deshalb bei einem Spannvorgang auch gleichmäßig nach. Dieses gleichmäßige Nachgeben der beiden Spannbackenaufnahmen 2, 3 ist wiederum vorteilhaft, weil das Werkstück dadurch gerade eingespannt wird.

Die Figuren 7A-7E zeigen verschiedene Ansichten eines weiteren Ausführungsbeispiels eines erfindungsgemäßen Schraubstocks 1, wobei dieses Ausführungsbeispiel teilweise mit dem Ausführungsbeispiel gemäß den Figuren 1A-1D übereinstimmt. Zur Vermeidung von Wiederholungen wird deshalb auf die vorstehende Beschreibung verwiesen, wobei für entsprechende Einzelheiten dieselben Bezugszeichen verwendet werden.

Eine Besonderheit dieses Ausführungsbeispiels besteht darin, dass der Schraubstock 1 mechanische Überbestimmungen vermeidet, die ansonsten auftreten können, wenn lange Werkstücke (z.B. Schienen, Profile) durch mehrere Schaubstöcke gespannt werden, die entlang der Länge des zu spannenden Werkstücks nebeneinander angeordnet sind. So weisen die zu spannenden langen Werkstücke üblicherweise seitliche Abweichungen auf. Falls nun die nebeneinander angeordneten Schraubstöcke exakt auf einer Linie ausgerichtet sind, so führen die seitlichen Abweichungen des zu spannenden Werkstücks zu mechanischen Spannungen, da das Gesamtsystem mechanisch überbestimmt ist.

Eine bekannte Möglichkeit zur Vermeidung derartiger Spannungen besteht darin, die einzelnen Schraubstöcke vor dem Spannvorgang vom Untergrund zu lösen und dann zunächst in Bezug auf das zu spannende Werkstück auszurichten.

Eine andere bekannte Möglichkeit zur Vermeidung derartiger Spannungen besteht darin, die Schraubstöcke auf einer Verschiebeeinrichtung anzuordnen, die eine Ausrichtung der Schraubstücke in Bezug auf das zu spannende Werkstück ermöglicht. Allerdings wird der gesamte Aufbau dadurch höher und schwerer.

Der erfindungsgemäße Schraubstock 1 ermöglicht in dieser Variante ebenfalls eine Vermeidung solcher Spannungen beim Spannen eines langen Werkstücks (z.B. Schiene). Der Schraubstock 1 weist deshalb anstelle des Bolzens 10 zur Axialfixierung der Spindel 9 ein Klemmelement 10' auf, das mit seiner Oberseite in die Ringnut 11 in der Spindel 9 eingreift, damit das Klemmelement 10' die Spindel 9 axial fixieren kann.

Das Klemmelement 10' ist in dem Unterteil 5 mit einem bestimmten axialen Spiel angeordnet, d.h. das Klemmelement 10' ist in dem Unterteil 5 entsprechend dem axialen Spiel in axialer Richtung verschiebbar.

Weiterhin weist das Klemmelement 10' eine Axialbohrung auf, durch die eine Arretierungsspindel 25 hindurch geführt ist. Die Axialbohrung in dem Klemmelement 10' weist ein Innengewinde auf, das mit einem Außengewinde an der Mantelfläche der Arretierungsspindel 25 im einem Gewindeeingriff 26 steht. Eine Drehung der Arretierungsspindel 25 führt also zu einer entsprechenden Axialverschiebung des Klemmelements 10'.

Das Klemmelement 10' weist zwei Arme 10.1, 10.2 auf, die von der Arretierungsspindel 25 seitlich aufweitbar sind, d.h. in Figur 7E nach oben bzw. nach unten, um das Klemmelement 10' in dem Unterteil 5 festzuklemmen. Hierzu weist die Arretierungsspindel 25 ein Konusende 27 auf, das sich zu seinem freien Ende hin verjüngt.

Wenn die Arretierungsspindel 25 mit dem Konusende 27 in das Klemmelement 10' hineingeschraubt wird, so drückt das Konusende 27 die beiden Arme 10.1, 10.2 des Klemmelements 10' seitlich auseinander, wodurch das Klemmelement 10' in dem Unterteil 5 festgeklemmt wird. Das axial festgelegte Klemmelement 10' fixiert dann auch die Spindel 9 in axialer Richtung.

Wenn die Arretierungsspindel 25 dagegen aus dem Klemmelement 10' herausgeschraubt wird, so wird diese Klemmung gelöst und das Klemmelement 10' ist innerhalb seines Axialspiels wieder axial verschiebbar. Dies hat zur Folge, dass dann auch die Spindel 9 wieder axial verschiebbar ist.

Bei einem Spannvorgang wird das lange Werkstück (z.B. Schiene) zunächst in die gelösten Schraubstöcke 1 eingelegt. Dabei ist die Axialfixierung des Klemmelements 10' gelöst. Anschließend wird das Werkstück dann durch eine Drehung der Spindeln 9 an den einzelnen Schraubstöcken 1 gespannt, wobei die Axialfixierung der Spindeln 9 noch gelöst ist. Schließlich wird dann die Axialfixierung der Spindeln 9 arretiert, wodurch das Werkstück fest eingespannt ist, ohne dass mechanische Überbestimmungen auftreten.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen.

### Bezugszeichenliste

- 1: Schraubstock
- 2, 3: Spannbackenaufnahmen
- 4: Nut-Feder-Verbindung
- 5: Unterteil
- 6: Schlitten
- 7, 8: Federn in dem Schlitten bzw. in der Spannbackenaufnahme
- 9: Spindel
- 10: Bolzen zur Axialfixierung der Spindel
- 10': Klemmelement
- 10.1: Arm des Klemmelements
- 10.2: Arm des Klemmelements
- 11: Ringnut in der Spindel
- 12, 13: Führungsleisten
- 14, 15: Befestigungsschrauben der Führungsleisten
- 16, 17: Senkrechter Schenkel der Führungsleisten
- 18: Unterseite des senkrechten Schenkels der Führungsleiste
- 19: Oberseite des waagerechten Schenkels des Unterteils
- 20, 21: Waagerechter Schenkel der Führungsleisten
- 22, 23: Gewindeeingriffe zwischen Spindel und Schlitten
- 24: Abdeckung
- 25: Arretierungsspindel
- 26: Gewindeeingriff zwischen Arretierungsspindel und Klemmelement
- 27: Konusende

## Patentansprüche

1. Schraubstock (1) zum Spannen eines Werkstücks mit
a) zwei Spannbackenaufnahmen (2, 3) zur Aufnahme jeweils einer Spannbacke zum Spannen des Werkstücks zwischen den beiden Spannbacken,
b) einem feststehenden Unterteil (5), und
c) einer Schlittenführung zur linear verschiebbaren Führung von mindestens einer der beiden Spannbackenaufnahmen (2, 3), wobei die Schlittenführung zwei Führungsleisten (12, 13) aufweist, die an dem Unterteil (5) befestigt sind,
d) wobei die Führungsleisten (12, 13) der Schlittenführung seitlich an dem Unterteil (5) befestigt sind,
**dadurch gekennzeichnet,**
e) **dass** in vertikaler Richtung zwischen den Führungsleisten (12, 13) und dem Unterteil (5) ein Spalt liegt, so dass die Führungsleisten (12, 13) mit ihrer Unterseite nicht auf dem Unterteil (5) aufliegen, was im vormontierten Zustand eine Vertikalpositionierung der Führungsleisten (12, 13) relativ zu dem Unterteil (5) ermöglicht, um das Höhenspiel der Schlittenführung zu reduzieren, und
f) **dass** die Befestigungsschrauben (14, 15) der Führungsleisten (12, 13) im vormontierten Zustand jeweils ein Vertikalspiel der Führungsleisten (12, 13) relativ zu den Befestigungsschrauben (14, 15) ermöglichen, wenn die Befestigungsschrauben (14, 15) eingesetzt, aber noch nicht angezogen sind.

2. Schraubstock (1) nach Anspruch 1,
**dadurch gekennzeichnet,**
a) **dass** die Führungsleisten (12, 13) jeweils durch mindestens eine der Befestigungsschrauben (14, 15) seitlich an dem Unterteil (5) festgeschraubt sind, und/oder
b) **dass** die Befestigungsschrauben (14, 15) der Führungsleisten (12, 13) jeweils waagerecht ausgerichtet sind.

3. Schraubstock (1) nach einem der vorhergehenden Ansprüche, **dadurch gekennzeichnet,**
a) **dass** in den Führungsleisten (12, 13) zur Durchführung der Befestigungsschrauben (14, 15) jeweils eine waagerecht verlaufende Durchgangsbohrung mit einem bestimmten Innendurchmesser angeordnet ist, und
b) **dass** die Befestigungsschrauben (14, 15) der Führungsleisten (12, 13) jeweils einen Außendurchmesser aufweisen, der kleiner ist als der Innendurchmesser der Durchgangsbohrungen, um im vormontierten Zustand der Befestigungsschrauben (14, 15) das Vertikalspiel der Führungsleisten (12, 13) relativ zu den Befestigungsschrauben zu ermöglichen.

4. Schraubstock (1) nach einem der vorhergehenden Ansprüche, **dadurch gekennzeichnet,**
a) **dass** die Führungsleisten (12, 13) jeweils einen waagerechten Schenkel (20, 21) aufweisen, der die Spannbackenaufnahmen (2, 3) oben umgreift, um eine Aufwärtsbewegung der Spannbackenaufnahmen (2, 3) zu verhindern, und/oder
b) **dass** die Führungsleisten (12, 13) jeweils einen senkrechten Schenkel (16, 17) aufweisen, der die Spannbackenaufnahmen (2, 3) seitlich außen umgreift, um eine Seitwärtsbewegung der Spannbackenaufnahmen (2, 3) zu verhindern, und/oder
c) **dass** die Führungsleisten (12, 13) jeweils einen im Wesentlichen L-förmigen Querschnitt aufweisen, und/oder
d) **dass** sich die Führungsleisten (12, 13) jeweils über die gesamte Länge des Schraubstocks (1) erstrecken.

5. Schraubstock (1) nach einem der vorhergehenden Ansprüche, **dadurch gekennzeichnet,**
a) **dass** die Führungsleisten (12, 13) zusammen mit dem Unterteil (5) eine Längsnut bilden, und
b) **dass** die verschiebbare Spannbackenaufnahme (3) und/oder die ortsfest fixierte Spannbackenaufnahme (2) seitlich jeweils eine Feder (7, 8) aufweist, die in die Längsnut eingreift und eine Nut-Feder-Verbindung bildet.

6. Schraubstock (1) nach einem der vorhergehenden Ansprüche, **dadurch gekennzeichnet,**
a) **dass** der Schraubstock (1) als Festbackenspanner ausgebildet ist, so dass die eine Spannbackenaufnahme (3) in der Schlittenführung linear verschiebbar ist, während die andere Spannbackenaufnahme (2) an dem Unterteil (5) ortsfest befestigt ist, und
b) **dass** die ortsfeste Spannbackenaufnahme (2) in vertikaler Richtung nur durch die Führungsleisten (12, 13) ohne eine Verschraubung an dem Unterteil (5) fixiert ist, so dass die beiden Spannbackenaufnahmen (2, 3) bei einem Spannvorgang gleichmäßig angehoben werden.

7. Schraubstock (1) nach Anspruch 6,
**dadurch gekennzeichnet, dass**
a) dass der als Festbackenspanner ausgebildete Schraubstock (1) eine drehbare Spindel (9) aufweist, um die Spannbackenaufnahmen (2, 3) relativ zueinander zu positionieren,
b) dass die Spindel (9) in einer Spindellagerung drehbar gelagert ist, und
c) dass die Spindellagerung ausschließlich durch einen Gewindeeingriff (22, 23) der Spindel (9) in den beiden Spannbackenaufnahmen (2, 3) erfolgt, so dass der als Festbackenspanner ausgebildete Schraubstock (1) kein separates Drehlager zur Lagerung der Spindel (9) und/oder keine separate Axialfixierung zur axialen Fixierung der Spindel (9) aufweist.

8. Schraubstock (1) nach einem der Ansprüche 6 bis 7, **dadurch gekennzeichnet,**
a) **dass** die ortsfeste Spannbackenaufnahme (2) durch eine Nut-Feder-Verbindung (4) axial an dem Unterteil (5) fixiert ist, und/oder
b) **dass** Nut und Feder der Nut-Feder-Verbindung (4) quer zur Spannrichtung ausgerichtet sind, und/oder
c) **dass** die Gewindeeingriffe (22, 23) der Spindel (9) in den beiden Spannbackenaufnahmen (2, 3) gegenläufig sind, so dass eine Drehung der Spindel (9) in der einen Drehrichtung die Spannbackenaufnahmen (2, 3) zusammenzieht, wohingegen eine Drehung der Spindel (9) in der entgegen gesetzten Drehrichtung die beiden Spannbackenaufnahmen (2, 3) auseinander zieht, und/oder
d) **dass** die Spindel (9) in dem Gewindeeingriff (23) mit der ortsfesten Spannbackenaufnahme (2) ein Rechtsgewinde und in dem Gewindeeingriff (22) mit der verschiebbaren Spannbackenaufnahme (3) ein Linksgewinde aufweist.

9. Schraubstock (1) nach einem der Ansprüche 6 bis 8, **dadurch gekennzeichnet,**
a) **dass** der ortsfeste Spannbackenaufnahme (2) in seitlicher Richtung zwischen den Führungsleisten (12, 13) mit einer Presspassung eingespannt ist, um die ortsfeste Spannbackenaufnahme (2) ortsfest zu fixieren, und
b) **dass** die verschiebbare Spannbackenaufnahme (3) in seitlicher Richtung zwischen den Führungsleisten (12, 13) mit einer Spielpassung eingespannt ist, um eine Verschiebung der verschiebbaren Spannbackenaufnahme (3) zu ermöglichen.

10. Schraubstock (1) nach einem der Ansprüche 1 bis 5, **dadurch gekennzeichnet,**
a) **dass** der Schraubstock (1) als Zentrumsspanner ausgebildet ist, so dass die beiden Spannbackenaufnahmen (2, 3) verschiebbar sind,
b) **dass** der Schraubstock (1) eine drehbare Spindel (9) aufweist, um die Spannbackenaufnahmen (2, 3) relativ zueinander zu positionieren,
c) **dass** die Spindel (9) vorzugsweise in einer Spindellagerung drehbar gelagert ist, und
d) **dass** die Spindellagerung eine Axialfixierung (10, 11) aufweist, welche die Spindel (9) in dem Schraubstock (1) axial fixiert.

11. Schraubstock (1) nach Anspruch 10,
**dadurch gekennzeichnet,**
a) **dass** die Axialfixierung (10, 11) bei dem als Zentrumsspanner ausgebildeten Schraubstock (1) an der Spindel (9) nur einseitig im Bereich einer der beiden verschiebbaren Spannbackenaufnahmen (2, 3) eingreift und nicht in den Zwischenraum zwischen den beiden Spannbackenaufnahmen (2, 3) hineinragt, und/oder
b) **dass** die Spindel (9) in dem Zwischenraum zwischen den beiden Spannbackenaufnahmen (2, 3) eine gewindefreie Mantelfläche aufweist.

12. Schraubstock (1) nach Anspruch 10 oder 11,
**dadurch gekennzeichnet,**
a) **dass** die Axialfixierung (10, 11) der Spindellagerung einen Bolzen (10) aufweist, der von unten in das Unterteil (5) des Schraubstocks (1) eingeführt ist und mit seinem freien Ende oben in eine Ringnut (11) in der Spindel (9) eingreift, um die Spindel (9) axial zu fixieren, und/oder
b) **dass** der Bolzen (10) mit seinem freien Ende eine Lagerschale zur drehbaren Lagerung der Spindel (9) bildet.

13. Schraubstock nach einem der Ansprüche 10 bis 12,
**dadurch gekennzeichnet,**
a) **dass** die Axialfixierung der Spindel (9) wahlweise lösbar oder arretierbar ist,
b) **dass** die Spindel (9) mit den Spannbackenaufnahmen (2, 3) im gelösten Zustand der Axialfixierung axial beweglich ist, und
c) **dass** die Spindel (9) im arretierten Zustand der Spindel (9) axial fixiert ist.

14. Schraubstock nach Anspruch 13, **dadurch gekennzeichnet,**
a) **dass** zum Lösen oder Arretieren der Axialfixierung der Spindel (9) eine drehbare Arretierungsspindel (25) vorgesehen ist, und/oderd
b) **dass** die Arretierungsspindel (25) parallel zu der Spindel (9) angeordnet ist, und/oder
c) **dass** die Arretierungsspindel (25) unter der Spindel (9) angeordnet ist, und/oder
d) **dass** die Arretierungsspindel (25) in dem Unterteil (5) drehbar gelagert ist.

15. Schraubstock nach Anspruch 14, **dadurch gekennzeichnet,**
a) **dass** die Axialfixierung der Spindel (9) mit einem Klemmelement (10') in dem Unterteil verbunden ist,
b) **dass** Klemmelement (10') im arretierten Zustand der Axialfixierung in dem Unterteil festgeklemmt ist, so dass die Axialfixierung die Spindel (9) axial fixiert,
c) **dass** Klemmelement (10') im gelösten Zustand der Axialfixierung in dem Unterteil (5) axial beweglich ist, so dass die Axialfixierung eine Axialbewegung der Spindel (9) ermöglicht,
d) **dass** die Arretierungsspindel (25) ein Konusende (27) aufweist, das sich zu seinem freien Ende hin konisch verjüngt,
e) **dass** die Arretierungsspindel (25) mit ihrem Konusende (27) in das Klemmelement (10') eingreift, das seitlich aufweitbar ist,
f) **dass** das Konusende (27) der Arretierungsspindel (25) im arretierten Zustand das Klemmelement (10') seitlich aufweitet, so dass das Klemmelement (10') in dem Unterteil (5) festgeklemmt wird, und/oder
g) **dass** das Konusende (27) der Arretierungsspindel (25) im gelösten Zustand das Klemmelement (10') seitlich nicht aufweitet, so dass das Klemmelement (10') in dem Unterteil axial verschiebbar ist.

## Claims

1. Vice (1) for clamping a workpiece with
a) two clamping jaw holders (2, 3) for receiving one clamping jaw each for clamping the workpiece between the two clamping jaws,
b) a stationary lower part (5), and
c) a carriage guide for linearly displaceable guidance of at least one of the two clamping jaw holders (2, 3), the carriage guide having two guide bars (12, 13) which are fixed to the lower part (5),
d) the guide bars (12, 13) of the carriage guide being fastened laterally to the lower part (5),
**characterized in that**
e) there is a gap in the vertical direction between the guide bars (12, 13) and the lower part (5), so that the guide bars (12, 13) do not rest with their underside on the lower part (5), which, in the pre-assembled state, permits vertical positioning of the guide bars (12, 13) relative to the lower part (5) in order to reduce the height play of the carriage guide, and
f) **in that** the fastening screws (14, 15) of the guide bars (12, 13), in the pre-assembled state, each permit vertical play of the guide bars (12, 13) relative to the fastening screws (14, 15) when the fastening screws (14, 15) are inserted but not yet tightened.

2. Vice (1) according to claim 1,
**characterized in that**
a) the guide bars (12, 13) are each screwed laterally to the lower part (5) by at least one of the fastening screws (14, 15), and/or
b) the fastening screws (14, 15) of the guide bars (12, 13) are each aligned horizontally.

3. Vice (1) according to one of the preceding claims,
**characterized in that**
a) in the guide bars (12, 13) for passing through the fastening screws (14, 15) there is arranged in each case a through-hole which extends in a horizontal manner and has a specific internal diameter, and
b) the fastening screws (14, 15) of the guide bars (12, 13) each have an outside diameter which is smaller than the internal diameter of the through-holes, in order to enable the vertical play of the guide bars (12, 13) relative to the fastening screws in the pre-assembled state of the fastening screws (14, 15).

4. Vice (1) according to one of the preceding claims,
**characterized in that**
a) the guide bars (12, 13) in each case have a horizontal leg (20, 21), which surrounds the clamping jaw holders (2, 3) at the top, in order to prevent upward movement of the clamping jaw holders (2, 3), and/or
b) the guide bars (12, 13) each have a vertical leg (16, 17) which laterally externally embraces the clamping jaw holders (2, 3) in order to prevent lateral movement of the clamping jaw holders (2, 3), and/or
c) the guide bars (12, 13) each have a substantially L-shaped cross-section, and/or
d) the guide bars (12, 13) each extend over the entire length of the vice (1).

5. Vice (1) according to one of the preceding claims,
**characterized in that**
a) the guide bars (12, 13) together with the lower part (5) form a longitudinal groove, and
b) the displaceable clamping jaw holder (3) and/or the stationary clamping jaw holder (2) each have laterally a tongue (7, 8) which engages in the longitudinal groove and forms a tongue-groove connection.

6. Vice (1) in accordance with one of the preceding claims, **characterized in that**
a) the vice (1) is in the form of a fixed jaw clamp, so that one clamping jaw holder (3) can be displaced linearly in the carriage guide, while the other clamping jaw holder (2) is fixedly secured to the lower part (5), and
b) the stationary clamping jaw holder (2) is fixed in the vertical direction only by the guide bars (12, 13) without a screw connection to the lower part (5), so that the two clamping jaw holders (2, 3) are raised uniformly during a clamping operation.

7. Vice (1) according to claim 6,
**characterized in that**
a) the vice (1) designed as a fixed jaw clamp has a rotatable spindle (9) in order to position the clamping jaw holders (2, 3) relative to one another,
b) the spindle (9) is rotatably mounted in a spindle bearing, and
c) the spindle bearing is exclusively provided by a thread engagement (22, 23) of the spindle (9) in the two clamping jaw holders (2, 3), so that the vice (1) designed as a fixed jaw clamp has no separate pivot bearing for bearing the spindle (9) and/or no separate axial fixing for axial fixing of the spindle (9).

8. Vice (1) according to one of the claims 6 to 7,
**characterized in that**
a) the stationary clamping jaw holder (2) is axially fixed to the lower part (5) by a tongue-and-groove connection (4), and/or
b) the tongue and groove of the tongue and groove connection (4) are aligned transversely to the direction of tension, and/or
c) the threaded engagements (22, 23) of the spindle (9) in the two clamping jaw holders (2, 3) are counter-rotating, so that a rotation of the spindle (9) in one direction of rotation pulls the clamping jaw holders (2, 3) together, whereas a rotation of the spindle (9) in the opposite direction of rotation pulls the two clamping jaw holders (2, 3) apart, and/or
d) the spindle (9) has a right-hand thread in the threaded engagement (23) with the stationary clamping jaw holder (2) and a left-hand thread in the threaded engagement (22) with the displaceable clamping jaw holder (3).

9. Vice (1) according to one of the claims 6 to 8,
**characterized in that**
a) the stationary clamping jaw holder (2) is clamped in the lateral direction between the guide bars (12, 13) with a press fit in order to fix the stationary clamping jaw holder (2) in a stationary manner, and
b) the displaceable clamping jaw holder (3) is clamped in the lateral direction between the guide bars (12, 13) with a clearance fit in order to permit displacement of the displaceable clamping jaw holder (3).

10. Vice (1) according to one of the claims 1 to 5,
**characterized in that**
a) the vice (1) is designed as a centre clamp so that the two clamp jaw holders (2, 3) can be displaced,
b) said vice (1) comprises a rotatable spindle (9) for positioning said jaw holders (2, 3) relative to each other,
c) the spindle (9) is preferably supported rotatably in a spindle bearing, and
d) **in that** the spindle bearing has an axial fixing means (10, 11) which axially fixes the spindle (9) in the vice (1).

11. Vice (1) according to claim 10,
**characterized in that**
a) the axial fixing (10, 11) in the vice (1) designed as a centre clamp engages only on one side on the spindle (9) in the region of one of the two displaceable clamping jaw holders (2, 3) and does not project into the space between the two clamping jaw holders (2, 3), and/or
b) the spindle (9) has a thread-free outer surface in the space between the two clamping jaw holders (2, 3).

12. Vice (1) according to claim 10 or 11,
**characterized in that**
a) the axial fixing (10, 11) of the spindle bearing has a bolt (10) which is inserted from below into the lower part (5) of the vice (1) and engages with its free end at the top in an annular groove (11) in the spindle (9) in order to axially fix the spindle (9), and/or
b) the free end of the bolt (10) forms a bearing shell for the rotatable mounting of the spindle (9).

13. Vice according to one of the claims 10 to 12, **characterized in that**
a) the axial fixing of the spindle (9) is selectively releasable or lockable,
b) the spindle (9) with the clamping jaw holders (2, 3) is axially movable in the released state of the axial fixing, and
c) the spindle (9) is axially fixed in the locked state of the spindle (9).

14. Vice according to Claim 13, **characterized in that**
a) a rotatable locking spindle (25) is provided for releasing or locking the axial fixing of the spindle (9), and/or
b) the locking spindle (25) is arranged parallel to the spindle (9), and/or
c) the locking spindle (25) is arranged below the spindle (9), and/or
d) the locking spindle (25) is rotatably supported in the lower part (5).

15. Vice according to Claim 14, **characterized in that**
a) the axial fixing of the spindle (9) is connected to a clamping element (10') in the lower part,
b) in the locked state, the clamping element (10') is clamped in the lower part of the axial fixing, so that the axial fixing fixes the spindle (9) axially,
c) in the released state, the clamping element (10') is axially movable in the lower part (5) of the axial fixing, so that the axial fixing enables axial movement of the spindle (9),
d) the locking spindle (25) has a cone end (27) which tapers conically towards its free end,
e) the locking spindle (25) engages with its cone end (27) in the clamping element (10'), which can be expanded laterally,
f) in the locked state, the cone end (27) of the locking spindle (25) widens the clamping element (10') laterally, so that the clamping element (10') is clamped in the lower part (5), and/or
g) in the released state, the cone end (27) of the locking spindle (25) does not laterally expand the clamping element (10'), so that the clamping element (10') is axially displaceable in the lower part.

## Revendications

1. Etau (1) servant à serrer une pièce avec
a) deux logements de mâchoire de serrage (2, 3) servant à loger respectivement une mâchoire de serrage servant à serrer la pièce entre les deux mâchoires de serrage,
b) une partie inférieure (5) immobile, et
c) un guide de chariot servant à guider de manière à pouvoir coulisser linéairement au moins un des deux logements de mâchoire de serrage (2, 3), dans lequel le guide de chariot présente deux baguettes de guidage (12, 13), qui sont fixées à la partie inférieure (5),
d) dans lequel les baguettes de guidage (12, 13) du guide de chariot sont fixées latéralement à la partie inférieure (5),
**caractérisé en ce**
e) **qu'**une fente se situe dans une direction verticale entre les baguettes de guidage (12, 13) et la partie inférieure (5) de sorte que les baguettes de guidage (12, 13) ne reposent pas par leur côté inférieur sur la partie inférieure (5), ce qui permet, dans l'état prémonté, un positionnement vertical des baguettes de guidage (12, 13) par rapport à la partie inférieure (5) pour réduire le jeu en hauteur du guide de chariot, et
f) **que** les vis de fixation (14, 15) des baguettes de guidage (12, 13) permettent dans l'état prémonté respectivement un jeu vertical des baguettes de guidage (12, 13) par rapport aux vis de fixation (14, 15) quand les vis de fixation (14, 15) sont insérées sans toutefois être serrées.

2. Etau (1) selon la revendication 1,
**caractérisé en ce**
a) **que** les baguettes de guidage (12, 13) sont fixées par vissage respectivement par au moins une des vis de fixation (14, 15) latéralement à la partie inférieure (5), et/ou
b) **que** les vis de fixation (14, 15) des baguettes de guidage (12, 13) sont orientées respectivement de manière horizontale.

3. Etau (1) selon l'une quelconque des revendications précédentes, **caractérisé en ce**
a) **que** respectivement un alésage de passage s'étendant de manière horizontale avec un diamètre intérieur défini est disposé dans les baguettes de guidage (12, 13) servant à guider de part en part les vis de fixation (14, 15), et
b) **que** les vis de fixation (14, 15) des baguettes de guidage (12, 13) présentent respectivement un diamètre extérieur, qui est plus petit que le diamètre intérieur des alésages de passage pour permettre, dans l'état prémonté des vis de fixation (14, 15), le jeu vertical des baguettes de guidage (12, 13) par rapport aux vis de fixation.

4. Etau (1) selon l'une quelconque des revendications précédentes, **caractérisé en ce**
a) **que** les baguettes de guidage (12, 13) présentent respectivement une branche horizontale (20, 21), qui entoure en haut les logements de mâchoire de serrage (2, 3), pour empêcher un déplacement vers le haut des logements de mâchoire de serrage (2, 3), et/ou
b) **que** les baguettes de guidage (12, 13) présentent respectivement une branche verticale (16, 17), qui entoure latéralement côté extérieur les logements de mâchoire de serrage (2, 3), pour empêcher un déplacement vers le côté des logements de mâchoire de serrage (2, 3), et/ou
c) **que** les baguettes de guidage (12, 13) présentent respectivement une section transversale sensiblement en forme de L, et/ou
d) **que** les baguettes de guidage (12, 13) s'étendent respectivement sur toute la longueur de l'étau (1).

5. Etau (1) selon l'une quelconque des revendications précédentes, **caractérisé en ce**
a) **que** les baguettes de guidage (12, 13) forment conjointement avec la partie inférieure (5) une rainure longitudinale, et
b) **que** le logement de mâchoire de serrage (3) pouvant être coulissé et/ou le logement de mâchoire de serrage (2) bloqué de manière stationnaire présente latéralement respectivement une languette (7, 8), qui vient en prise avec la rainure longitudinale et forme une liaison rainure-languette.

6. Etau (1) selon l'une quelconque des revendications précédentes, **caractérisé en ce**
a) **que** l'étau (1) est réalisé sous la forme d'un tendeur de mâchoire fixe de sorte qu'un logement de mâchoire de serrage (3) puisse être coulissé de manière linéaire dans le guide de chariot, tandis que l'autre logement de mâchoire de serrage (2) est fixé de manière stationnaire à la partie inférieure (5), et
b) **que** le logement de mâchoire de serrage (2) stationnaire est bloqué dans une direction verticale seulement par les baguettes de guidage (12, 13) dans un vissage au niveau de la partie inférieure (5) de sorte que les deux logements de mâchoire de serrage (2, 3) soient relevés de manière homogène lors d'une opération de serrage.

7. Etau (1) selon la revendication 6,
**caractérisé en ce que**
a) que l'étau (1) réalisé sous la forme d'un tenseur de mâchoire fixe présente une broche (9) rotative pour positionner les logements de mâchoire de serrage (2, 3) les uns par rapport aux autres,
b) que la broche (9) est montée de manière rotative dans un support de broche, et
c) que le support de broche est effectué exclusivement par une prise par filetage (22, 23) de la broche (9) avec les deux logements de mâchoire de serrage (2, 3) de sorte que l'étau (1) réalisé sous la forme d'un tendeur de mâchoire fixe ne présente aucun palier rotatif séparé servant au support de la broche (9) et/ou aucun système de blocage axial séparé servant à bloquer axialement la broche (9).

8. Etau (1) selon l'une quelconque des revendications 6 à 7,
**caractérisé en ce**
a) **que** le logement de mâchoire de serrage (2) stationnaire est bloqué axialement au niveau de la partie inférieure (5) par une liaison rainure-languette (4), et/ou
b) **que** la rainure et la languette de la liaison rainure-languette (4) sont orientées de manière transversale par rapport à la direction de serrage, et/ou
c) **que** les prises par filetage (22, 23) de la broche (9) sont opposées dans les deux logements de mâchoire de serrage (2, 3) de sorte qu'une rotation de la broche (9) dans une direction de rotation resserre les logements de mâchoire de serrage (2, 3), alors qu'une rotation de la broche (9) dans la direction de rotation opposée écarte les deux logements de mâchoire de serrage (2, 3), et/ou
d) **que** la broche (9) présente dans la prise par filetage (23) avec le logement de mâchoire de serrage (2) stationnaire un filetage droit et dans la prise par filetage (22) avec le logement de mâchoire de serrage (3) pouvant être coulissé un filetage gauche.

9. Etau (1) selon l'une quelconque des revendications 6 à 8,
**caractérisé en ce**
a) **que** le logement de mâchoire de serrage (2) stationnaire est enserré dans une direction latérale entre les baguettes de guidage (12, 13) avec un ajustement serré pour bloquer de manière stationnaire le logement de mâchoire de serrage (2) stationnaire, et
b) **que** le logement de mâchoire de serrage (3) pouvant être coulissé est enserré dans une direction latérale entre les baguettes de guidage (12, 13) avec un ajustement de jeu pour permettre un coulissement du logement de mâchoire de serrage (3) pouvant être coulissé.

10. Etau (1) selon l'une quelconque des revendications 1 à 5,
**caractérisé en ce**
a) **que** l'étau (1) est réalisé sous la forme d'un tendeur de centre de sorte que les deux logements de mâchoire de serrage (2, 3) puissent coulisser,
b) **que** l'étau (1) présente une broche (9) rotative pour positionner les logements de mâchoire de serrage (2, 3) les uns par rapport aux autres,
c) **que** la broche (9) est montée de manière rotative de préférence dans un support de broche, et
d) **que** le support de broche présente un système de blocage axial (10, 11), qui bloque axialement la broche (9) dans l'étau (1).

11. Etau (1) selon la revendication 10,
**caractérisé en ce**
a) **que** le système de blocage axial (10, 11) vient en prise au niveau de la broche (9) seulement d'un côté dans la zone d'un des deux logements de mâchoire de serrage (2, 3) pouvant être coulissés lorsque l'étau (1) est réalisé sous la forme d'un tendeur de centre et ne dépasse pas dans l'espace intermédiaire entre les deux logements de mâchoire de serrage (2, 3), et/ou
b) **que** la broche (9) présente dans l'espace intermédiaire entre les deux logements de mâchoire de serrage (2, 3) une surface enveloppante sans filetage.

12. Etau (1) selon la revendication 10 ou 11,
**caractérisé en ce**
a) **que** le système de blocage axial (10, 11) du support de broche présente un boulon (10), qui est introduit depuis le bas dans la partie inférieure (5) de l'étau (1) et vient en prise par son extrémité libre en haut avec une rainure annulaire (11) dans la broche (9) pour bloquer axialement la broche (9), et/ou
b) **que** le boulon (10) forme avec son extrémité libre une coquille de palier servant au support rotatif de la broche (9).

13. Etau selon l'une quelconque des revendications 10 à 12,
**caractérisé en ce**
a) **que** le système de blocage axial de la broche (9) peut être au choix desserré ou arrêté,
b) **que** la broche (9) est axialement mobile avec les logements de mâchoire de serrage (2, 3) dans l'état desserré du système de blocage axial, et
c) **que** la broche (9) est bloquée axialement dans l'état arrêté de la broche (9).

14. Etau selon la revendication 13, **caractérisé en ce**
a) **qu'**une broche d'arrêt (25) rotative est prévue pour desserrer ou arrêter le système de blocage axial de la broche (9), et/ou
b) **que** la broche d'arrêt (25) est disposée de manière parallèle par rapport à la broche (9), et/ou
c) **que** la broche d'arrêt (25) est disposée sous la broche (9), et/ou
d) **que** la broche d'arrêt (25) est supportée de manière rotative dans la partie inférieure (5).

15. Etau selon la revendication 14, **caractérisé en ce**
a) que le système de blocage axial de la broche (9) est relié dans la partie inférieure à un élément de coincement (10'),
b) que l'élément de coincement (10') est coincé dans l'état arrêté du système de blocage axial dans la partie inférieure de sorte que le système de blocage axial bloque axialement la broche (9),
c) que l'élément de coincement (10') est mobile axialement dans l'état desserré du système de blocage axial dans la partie inférieure (5) de sorte que le système de blocage axial permette un déplacement axial de la broche (9),
d) que la broche d'arrêt (25) présente une extrémité de cône (27), qui se rétrécit vers son extrémité libre de manière conique,
e) que la broche d'arrêt (25) vient en prise par son extrémité de cône (27) avec l'élément de coincement (10'), qui peut être élargi latéralement,
f) que l'extrémité de cône (27) de la broche d'arrêt (25) élargit latéralement dans l'état arrêté l'élément de coincement (10') de sorte que l'élément de coincement (10') soit coincé dans la partie inférieure (5), et/ou
f) que l'extrémité de cône (27) de la broche d'arrêt (25) n'élargit pas latéralement dans l'état desserré l'élément de coincement (10') de sorte que l'élément de coincement (10') puisse être coulissé axialement dans la partie inférieure.
